# EUROPÄISCHE PATENTSCHRIFT

(11) **EP 1 873 080 B1**
(45) Veröffentlichungstag und Bekanntmachung des Hinweises auf die Patenterteilung: **19.08.2009**
(21) Anmeldenummer: 07008582.4
(22) Anmeldetag: 26.04.2007
(51) Int. Cl.: B65D 73/00

(54) **Verpackung für ein Element mit einem umlaufenden Vorsprung**
Packaging for an element with a circulating lug
Emballage pour un élément dans une protubérance mobile

(30) Priorität: 30.06.2006 DE 102006030206
(43) Veröffentlichungstag der Anmeldung: 02.01.2008
(73) Patentinhaber: BSN Medical GmbH, 20253 Hamburg (DE)
(72) Erfinder: Theiss, Steffen, 20253 Hamburg (DE); Godersky, Stefan, 22457 Hamburg (DE)
(74) Vertreter: UEXKÜLL & STOLBERG

(56) Entgegenhaltungen:
- US-A- 2 993 590
- US-B1- 6 308 832

## Beschreibung

Die vorliegende Erfindung betrifft eine Verpackung für ein Element mit einem um das Element in einer Ebene umlaufenden Vorsprung, umfassend ein erstes Flächenelement, das zumindest teilweise parallel zu der Ebene verläuft und ein zweites Flächenelement, wobei das erste Flächenelement eine Aussparung aufweist, wobei das zweite Flächenelement einen Befestigungsabschnitt aufweist, der an dem ersten Flächenelement anliegt und mit diesem verbunden ist, und wobei das zweite Flächenelement einen Halteabschnitt aufweist, der sich zumindest teilweise über die Aussparung erstreckt, wobei der Halteabschnitt eine Aufreißkante aufweist; die dem ersten Flächenelement gegenüber liegt, wobei das zweite Flächenelement einen Verbindungsabschnitt aufweist, wobei der Verbindungsabschnitt den Befestigungsabschnitt und den Halteabschnitt miteinander verbindet, und wobei der Verbindungsabschnitt geneigt zu der Ebene verläuft.

Insbesondere bei der Verpackung von bandförmigem Material wie Pflaster, das auf Rollen aufgewickelt ist, die wiederum von einer Hülle umgeben sind, ergibt sich das Problem, dass die Rolle mit der Hülle allein zu geringe Abmessungen aufweist, um einen hinreichenden Diebstahlschutz zu gewährleisten. Außerdem ist zu wenig Fläche auf der Rolle und der Hülle vorhanden, die bedruckt werden könnte.

Daher ist es im Stand der Technik vorgesehen, dass die Rolle von einer so genannten Blister-Verpackung aufgenommen wird, die ein in der Regel transparentes, tiefgezogenes Kunststoffteil, das einen Hohlraum zur Aufnahme der Rolle bildet, und ein Karton-Flächenelement, das über die Öffnung des Kunststoffteils geklebt wird, umfasst. Durch das Karton-Flächenelement wird die Rolle in dem Hohlraum eingeschlossen, und das Karton-Flächenelement vergrößert die Abmessungen und bietet genug Platz, um Informationen über das bandförmige Material aufzudrucken.

Nachteilig an derartigen Blister-Verpackungen ist jedoch, dass sie ein Kunststoffteil umfassen, dessen Entsorgung im Vergleich zu dem Karton-Flächenelement mit erhöhten Kosten verbunden ist. Außerdem müssen bei der Entsorgung das Kunststoffteil und das Kartonelement voneinander getrennt werden.

Ferner ist es aus der DE 94 01 867 U1 bekannt, ein Element mit einem kreisförmigen Querschnitt ohne die Verwendung eines Kunststoffteils an einer flächigen Verpackung anzubringen. Dabei weist das Element einen umlaufenden Vorsprung auf, und die Verpackung umfasst ein erstes und ein zweites Flächenelement. In dem ersten Flächenelement ist eine Aussparung vorgesehen, durch die sich das Element hindurch erstreckt. Gegenüber dem ersten Flächenelement ist ein zweites Flächenelement vorgesehen, das entlang einer Kante schwenkbar mit dem ersten Flächenelement verbunden ist. Der Vorsprung liegt dabei an der dem zweiten Flächenelement zugewandten Seite des ersten Flächenelements an und wird von dem zweiten Flächenelement festgeklemmt.

An einer derartigen Verpackung ist jedoch nachteilig, dass das zweite Flächenelement aufgrund der Stärke des Vorsprungs senkrecht zur Verpackungsebene nicht benachbart zu der Aussparung flächig an dem ersten Flächenelement anliegen kann, da sonst in dem zweiten Flächenelement zu große Spannungen auftreten würden, die dazu führen würden, dass das Material des zweiten Flächenelements reißt. Dies hat aber wiederum zur Folge, dass das Element einen vergleichsweise weit vorstehenden Vorsprung aufweisen muss, um sicher an der Verpackung befestigt werden zu können.

Aber selbst dann, wenn das zweite Flächenelement flächig an dem ersten Flächenelement anläge, ergäbe sich das Problem, dass ein Benutzer Schwierigkeiten hätte, die Verpackung zu öffnen, da eine an dem zweiten Flächenelement vorgesehene Aufreißkante aufgrund der Spannungen im Material ebenfalls in der Verpackungsebene verliefe und damit eng an dem ersten Flächenelement anläge. Es wäre somit schwierig, den Halteabschnitt des zweiten Flächenelements zu hintergreifen und dieses von dem ersten Flächenelement loszureißen, sodass das Element freigegeben wird.

In der US 2,993,590 ist eine Verpackung gemäß dem Oberbegriff des Anspruchs 1 beschrieben. Nachteilig an der darin beschriebenen Verpackung ist allerdings, dass ein Halteabschnitt und eine Aufreißkante vorgesehen sind, die in der Ebene des ersten Flächenelements der Verpackung verläuft. Dadurch ist es für einen Benutzer äußerst schwierig, die Aufreißkante zu fassen und den Halteabschnitt zu hintergreifen.

Daher liegt der vorliegenden Erfindung ausgehend vom Stand der Technik die Aufgabe zugrunde, eine Verpackung für ein Element mit einem in einer Verpackungsebene umlaufenden Vorsprung bereitzustellen, bei der das Element auch bei einem Vorsprung, der in der Verpackungsebene nur geringe Abmessungen aufweist, sicher an der Verpackung gehalten und der Halteabschnitt dennoch gut hintergriffen werden kann.

Erfindungsgemäß wird diese Aufgabe dadurch gelöst, dass der Halteabschnitt und die Aufreißkante parallel versetzt zu der Ebene und beabstandet von dem ersten Flächenelement verlaufen.

Durch den Verbindungsabschnitt wird ein geneigter Übergang geschaffen, so dass der Halteabschnitt parallel um die Höhe des Vorsprungs versetzt zu der Ebene des ersten Flächenelements verlaufen kann und sich der Befestigungsabschnitt gleichzeitig nahe an die Aussparung und damit an den Vorsprung erstrecken kann, ohne dass sich große Spannungen im Material des zweiten Flächenelements aufbauen. Dadurch kann das Element auch bei einem Vorsprung fest in der Verpackung gehalten werden, der nur eine kleine Abmessung in der Verpackungsebene aufweist.

Durch den parallel versetzt verlaufenden Halteabschnitt kann die Aufreißkante ebenfalls beabstandet zu dem ersten Flächenelement verlaufen und daher leicht von einem Benutzer hintergriffen werden, um den Halteabschnitt loszureißen.

In einer bevorzugten Ausführungsform ist das zweite Flächenelement einstückig ausgebildet. In diesem Fall kann das zweite Flächenelement in einem Arbeitsgang aus dem Rohmaterial geschnitten werden, sodass die Herstellung der erfindungsgemäßen Verpackung weiter vereinfacht wird.

Ferner ist es bevorzugt, wenn der Halteabschnitt benachbart zu der Aufreißkante eine Grifflasche aufweist, die in der Ebene des Halteabschnitts verläuft. Dies ermöglicht, dass der Halteabschnitt leicht gegriffen und abgerissen werden kann, wenn das Element, beispielsweise eine Pflasterrolle, entnommen werden soll.

In einer weiteren bevorzugten Ausführungsform ist zwischen dem Halteabschnitt und dem Verbindungsabschnitt eine Perforation vorgesehen, sodass der Halteabschnitt beim Öffnen der Verpakkung an einer definierten Stelle von dem Verbindungsabschnitt gelöst werden kann.

Außerdem ist es bevorzugt, wenn der Befestigungsabschnitt einen ersten Befestigungsbereich und einen zweiten Befestigungsbereich umfasst, der Verbindungsabschnitt einen ersten Verbindungsbereich und einen zweiten Verbindungsbereich umfasst, der erste Verbindungsbereich an den ersten Befestigungsbereich angrenzt und der zweite Verbindungsbereich an zweiten Befestigungsbereich angrenzt und der Halteabschnitt zwischen dem ersten Verbindungsbereich und dem zweiten Verbindungsbereich angeordnet ist. Da der Halteabschnitt dann von zwei Seiten von an dem ersten Flächenelement anliegenden Befestigungsbereichen umgeben ist, wird der Haltebereich fest an dem ersten Flächenelement gehalten und hat wenig Möglichkeit, sich zu verformen. Damit ist das Element auch stabil an der Verpackung gehalten und diese neigt dann nicht dazu, sich zu wölben.

Wenn in weiter bevorzugter Weise die Verbindungslinien zwischen dem Halteabschnitt und dem ersten Verbindungsbereich sowie zwischen dem Halteabschnitt und dem zweiten Verbindungsbereich einen bogenförmigen Verlauf aufweisen und derart einander gegenüberliegend angeordnet sind, dass der Halteabschnitt eine konvexe Form aufweist, kann insbesondere eine kreisförmige Aussparung in dem zweiten Flächenelement in passender Weise durch den Halteabschnitt überdeckt werden. Dadurch, dass die Verbindungslinien aber nicht genau dem kreisförmigen Verlauf entsprechen, sondern eine lediglich gebogene Form haben, werden Spannungsspitzen in dem zweiten Flächenelement vermieden.

Besonders bevorzugt kann zwischen dem ersten Verbindungsbereich und dem Halteabschnitt eine erste Perforationslinie vorgesehen sein und zwischen dem zweiten Verbindungsbereich und dem Halteabschnitt eine zweite Perforationslinie, sodass die Verpackung definiert geöffnet werden kann.

Dabei können die erste Perforationslinie und die zweite Perforationslinie Unterbrecher aufweisen, die einen schrägen Abschnitt aufweisen, der sich in einem Winkel zu der Verlaufsrichtung der Perforationslinie erstreckt. Auf diese Weise wird erreicht, dass die Perforationslinien nicht aufgrund der entlang der Verbindungslinien vorhandenen Spannungen reißen, sondern erst dann, wenn ein Benutzer die Aufreißkante ergreift. Es ist somit die Gefahr vermindert, dass sich der Halteabschnitt von selbst von den Verbindungsbereichen löst. Hierbei wird besonders dann eine verbesserte Stabilität erreicht, wenn die schrägen Abschnitte sich von dem Halteabschnitt weg erstrecken.

Bevorzugter Weise sind die Unterbrecher mit dem schrägen Abschnitt im Bereich des Endes der Perforationslinien angeordnet, das der Aufreißkante zugewandt ist, da hier am Beginn der Perforationslinien die in Querrichtung zur Verlaufsrichtung der Perforationslinien auftretenden Spannungen am größten sind und die Gefahr besteht, dass sich der Beginn der Perforationslinien selbsttätig öffnet.

Weiter bevorzugt ist zwischen zwei Unterbrechern mit einem schrägen Abschnitt ein sich vollständig entlang der Verlaufsrichtung der Perforationslinie erstreckender Unterbrecher vorgesehen ist, um die Festigkeit der Perforationslinie weiter zu erhöhen.

In einer weiteren bevorzugten Ausführungsform ist das zweite Flächenelement aus Kartonmaterial hergestellt, wobei die Faserlaufrichtung des Kartonmaterials unter einem spitzen Winkel zur Verlaufsrichtung der Verbindungslinien zwischen dem Halteabschnitt und den Verbindungsbereichen verläuft. Dies ermöglich, dass das Kartonmaterial im Bereich des Verbindungsabschnitts eine Längenänderung senkrecht zur Faserlaufrichtung aufweist.

Damit können das erste und das zweite Flächenelement aus einem Streifen mit einer bestimmten Breite hergestellt werden, und nach der Herstellung der Verpackung fluchten die Außenkanten der Elemente, obwohl das zweite Flächenelement im Unterschied zum ersten Flächenelement einen Bereich aufweist, der unter einem Winkel zur Verpackungsebene verläuft. Außerdem wird die Tendenz des zweiten Flächenelements vermindert, sich zu wölben.

Im Folgenden wird die vorliegende Erfindung anhand einer Zeichnung erläutert, die lediglich ein bevorzugtes Ausführungsbeispiel zeigt, wobei
- Fig. 1: einen Zuschnitt für das erste Flächenelement einer erfindungsgemäßen Verpackung zeigt,
- Fig. 2: einen Zuschnitt für das zweite Flächenelement zeigt,
- Fig. 3: den Verlauf einer Perforationslinie in dem zweiten Flächenelement aus Fig. 2 in vergrößerter Darstellung zeigt,
- Fig. 4: eine aus den Zuschnitten aus Fig. 1 und 2 hergestellte Verpackung von hinten zeigt,
- Fig. 5: einen Schnitt entlang der Linie V-V aus Fig. 4 zeigt und
- Fig. 6: einen Schnitt entlang der Linie VI-VI aus Fig. 4 zeigt.

Die Fig. 1 und 2 zeigen die Zuschnitte 1', 2' aus Kartonmaterial für das erste Flächenelement 1 und für das zweite Flächenelement 2, aus denen eine Verpackung 3 für ein Element 4 mit einem in einer Ebene umlaufenden Vorsprung 5 gebildet wird (siehe Fig. 4, 5 und 6). Bei dem Element 4 kann es sich insbesondere um eine Rolle für ein bandförmiges Material wie beispielsweise Pflaster handeln, die von einer ringförmigen Hülle umgeben ist, die wiederum den Vorsprung 5 aufweist.

Dabei weist der Zuschnitt 1' für das erste Flächenelement 1 eine in diesem Fall kreisförmige Aussparung 6 auf, deren Abmessungen an den Querschnitt des Elements 4 im Bereich benachbart zu dem Vorsprung 5 angepasst sind, sodass das Element 4 durch die Aussparung 6 gesteckt werden kann und der Vorsprung dann an dem ersten Flächenelement 1 anliegt, wie dies auch in den Fig. 5 und 6 dargestellt ist. Ferner weist das erste Flächenelement 1 eine Euroloch-Aussparung 7 auf, sodass die Verpackung 3 in bekannter Weise aufgehängt werden kann.

Der einstückig ausgebildete Zuschnitt 2', aus dem das zweite Flächenelement 2, geformt wird, umfasst zunächst einen ersten Befestigungsbereich 8 und einen zweiten Befestigungsbereich 9 auf, die zusammen einen Befestigungsabschnitt bilden. Zwischen den Befestigungsbereichen 8, 9 ist ferner ein Halteabschnitt 10 vorgesehen, der wiederum eine Aufreißkante 11 aufweist, die in der später gebildeten Verpackung 3 dem ersten Flächenelement 1 gegenüberliegt (s. Fig. 4). In diesem insoweit bevorzugten Ausführungsbeispiel ist eine Grifflasche 12 an dem Halteabschnitt 10 vorgesehen, die benachbart zu der Aufreißkante 11 angeordnet ist.

Die Zuschnitte 1', 2' haben in bevorzugter Weise die gleiche Breite, sodass sie aus dem gleichen Rollenmaterial geschnitten werden können, ohne dass ein zu großer Verschnitt anfällt.

Der Halteabschnitt 10 wird bei diesem bevorzugten Ausführungsbeispiel in Richtung der Befestigungsbereiche 8, 9 von einer ersten Perforationslinie 13 und einer zweiten Perforationslinie 14 begrenzt, sodass der Halteabschnitt 10 in einfacher Weise definiert von dem übrigen Teil des zweiten Flächenelements 2 getrennt werden kann. Dabei verlaufen die Perforationslinien 13, 14 bogenförmig, sodass der Halteabschnitt 10 eine konvexe Form hat.

Wie in der vergrößerten Darstellung in Fig. 3 gezeigt, weisen die Perforationslinien 13, 14 zum einen erste Unterbrecher 15, also Abschnitte, in denen das Material des zweiten Flächenelements 2 durchtrennt ist, auf, die sich vollständig entlang der Verlaufsrichtung der Perforationslinie 13 erstrecken. Zum anderen sind auch zweite Unterbrecher 16 vorgesehen, die einen schrägen Abschnitt 17 aufweisen, wobei sich der schräge Abschnitt 17 in einem Winkel zu der Verlaufsrichtung der Perforationslinie 13 und weg von dem Halteabschnitt 10 erstreckt. Auf diese Weise haben die Perforationslinien 13, 14 im dem Bereich, wo die zweiten Unterbrecher 16 mit den schrägen Abschnitten 17 vorgesehen sind, eine größere Belastbarkeit gegenüber Spannungen in einer Richtung senkrecht zur Verlaufsrichtung der Perforationslinien 13, 14. Um diese Belastbarkeit weiter zu erhöhen, ist in diesem insoweit bevorzugten Ausführungsbeispiel zwischen zwei zweiten Unterbrechern 16 mit einem schrägen Abschnitt 17 jeweils ein sich vollständig entlang der Verlaufsrichtung der Perforationslinie 13 erstreckender erster Unterbrecher 15 vorgesehen.

Insgesamt sind die zweiten Unterbrecher 16 mit dem schrägen Abschnitt 17 im Bereich des Endes der Perforationslinie 13 angeordnet, das benachbart zu der Grifflasche 12 ist und damit auch der Aufreißkante 11 zugewandt ist. Dies ist mit dem Vorteil verbunden, dass dadurch die Perforationslinien 13, 14 gerade im Anfangsbereich verstärkt werden, der den stärksten Querbelastungen ausgesetzt ist.

In den Fig. 4, 5 und 6 ist einen Verpackung 3 mit einem eingesetzten Element 4 gezeigt, die aus den Zuschnitten 1', 2' gebildet ist, wobei sich der Halteabschnitt 10 über die Aussparung 6 erstreckt und wobei bei der Herstellung der Verpackung 3 ein Verbindungsabschnitt geformt ist, der einen ersten Verbindungsbereich 18 und einen zweiten Verbindungsbereich 19 umfasst (s. Fig. 4). Der erste Verbindungsbereich 18 verläuft zwischen dem Halteabschnitt 10 und dem ersten Befestigungsbereich 8 und der zweite Verbindungsbereich 19 zwischen dem Halteabschnitt 10 und dem zweiten Befestigungsbereich 9, sodass die Verbindungsbereiche 18, 19 an die Befestigungsbereiche 8, 9 angrenzen. Wie insbesondere aus Fig. 6 hervorgeht, verlaufen die Verbindungsbereich 18, 19 geneigt zu der Verpackungsebene, die durch das erste Flächenelement 1 definiert wird und verbinden so die Befestigungsbereiche 8, 9, die wiederum an dem ersten Flächenelement 1 befestigt sind, mit dem Halteabschnitt 10. Durch die Neigung der Verbindungsbereiche 18, 19 verläuft der Halteabschnitt 10 zwischen der Aufreißkante 11 und einer Knicklinie 20 parallel versetzt zu dem ersten Flächenelement 1 und damit parallel versetzt zu der Verpackungsebene. Damit ist auch die Aufreißkante 11 mit der Grifflasche 12 beabstandet von dem ersten Flächenelement 1 (s. Fig. 5) und kann in einfacher Weise von einem Benutzer ergriffen werden, um anschließend den Halteabschnitt 10 entlang der Perforationslinien 13, 14 von den Verbindungsbereichen 18, 19 zu trennen. Hierbei muss die Aufreißkante 11 insbesondere nicht von dem ersten Flächenelement 1 angehoben werden.

Dadurch, dass der Halteabschnitt 10 parallel zu dem ersten Flächenelement 1 verläuft und nicht direkt sondern über die geneigten Verbindungsbereiche 18, 19 und die Befestigungsbereiche 8, 9 an dem ersten Flächenelement 1 angebracht ist, steht der Halteabschnitt 10 nicht so unter Spannung, dass die Aufreißkante 11 dazu neigt, sich an das erste Flächenelement 1 anzulegen. Vielmehr ist bei dieser erfindungsgemäßen Verpakkung 3 sichergestellt, dass die Aufreißkante 11 beabstandet von dem ersten Flächenelement 1 ist.

Außerdem ermöglicht der geneigte Verlauf der Verbindungsbereiche 18, 19, dass sich die Befestigungsbereiche 8, 9, entlang derer das zweite Flächenelement 2 mit dem ersten Flächenelement 1 verbunden ist, möglichst nah an das Element 4 mit dem Vorsprung 5 erstrecken und das Element 4 sehr fest eingeklemmt werden kann. Dies ermöglicht auf der anderen Seite, den Vorsprung 5 an dem Element 4 derart klein auszubilden, dass das Element 4 auch ohne Abreißen des Halteabschnitts 10 aus der Verpackung 3 entfernt werden kann.

Wie sich aus Fig. 3 und 4 ergibt, sind die zweiten Unterbrecher 16 mit dem schrägen Abschnitt 17 mit dem Vorteil verbunden, dass die Sollbruchlinien in dem Bereich der Perforationslinie 13, 14, wo zweite Unterbrecher 16 vorhanden sind, zwischen dem freien Ende des schrägen Abschnitts 17 und dem Ende des nächsten Unterbrechers 15 oder 16 verlaufen und damit nahezu senkrecht zum eigentlichen Verlauf der Perforationslinie 13, 14. Dies führt dazu, dass senkrecht zu den Perforationslinien 13, 14 auftretenden Spannungen nur schwer zu einem Aufreißen der Perforationslinie 13, 14 führen. Es ist somit die Gefahr vermindert, dass sich der Halteabschnitt 10 selbsttätig von den Verbindungsbereichen 18, 19 löst.

In diesem bevorzugten Ausführungsbeispiel wird bei der Herstellung der Verpackung 3 aus den Zuschnitten 1', 2' eine Längenänderung des Materials des zweiten Flächenelements 2 im Bereich der Verbindungsbereiche 18, 19 herbeigeführt. Diese Längenänderung verläuft im Wesentlichen senkrecht zum Verlauf der Verbindungsbereiche 18, 19. Dies hat zunächst zur Folge, dass die Seitenkanten 21 der Flächenelemente 1, 2 trotz der Verformung zueinander fluchten, wenn die Flächenelemente 1, 2 miteinander verbunden sind. Außerdem wird durch die Längenänderung verhindert, dass es zu Spannungen in dem zweiten Flächenelement 2 kommt, die dadurch hervorgerufen würden, dass das zweite Flächenelement 2 nach der Bildung der Verbindungsbereiche 18, 19 in Folge von deren Neigung unterhalb der Knicklinie 20 eine andere Breite hätte als oberhalb davon (s.
Fig. 4). Diese Spannungen würden sonst dazu führen, dass sich das zweite Flächenelement 2 wölben würde.

Um das Herbeiführen einer Längenänderung im Bereich der Verbindungsbereiche 18, 19 zu erleichtern, verläuft die Faserlaufrichtung des Kartonmaterials im diesem bevorzugten Ausführungsbeispiel in Richtung des Pfeils 22 (s. Fig. 2) und damit zumindest unter einem spitzen Winkel zum Verlauf der Verbindungslinie bzw. Perforationslinie 13, 14 zwischen dem Halteabschnitt 10 und den Verbindungsbereichen 18, 19 oder aber parallel dazu.

An dieser Stelle sei noch angemerkt, dass in dem hier beschriebenen Ausführungsbeispiel die Verpackung 3 aus zwei voneinander getrennten Zuschnitten 1', 2' gebildet ist. Es ist aber auch denkbar, dass die Verpackung aus einem einzigen Zuschnitt hergestellt wird, bei dem das erste Flächenelement und das zweite Flächenelement miteinander entlang einer Kante verbunden sind.

Bei der erfindungsgemäßen Verpackung 3 wird durch den aus den Verbindungsbereichen 18, 19 gebildeten Verbindungsabschnitt ein geneigter Übergang geschaffen, sodass der Halteabschnitt 10 parallel und um die Höhe des Vorsprungs 5 versetzt zu dem ersten Flächenelement 1 verläuft und sich der Befestigungsabschnitt aus den Befestigungsbereichen 8, 9 gleichzeitig nahe an die Aussparung 6 und damit an den Vorsprung 5 erstrecken kann, ohne dass sich große Spannungen im Material des zweiten Flächenelements 2 aufbauen. Dadurch kann das Element 4 auch bei einem Vorsprung 5 fest in der Verpackung 3 gehalten werden, der nur eine kleine Abmessung in der Ebene der Verpackung 3 aufweist. Durch den parallel versetzt verlaufenden Halteabschnitt 10 ist die Aufreißkante 11 ebenfalls beabstandet zu dem ersten Flächenelement 1 und kann daher leicht von einem Benutzer hintergriffen werden, um den Halteabschnitt 10 loszureißen.

## Patentansprüche

1. Verpackung für ein Element(4) mit einem um das Element (4) in einer Ebene umlaufenden Vorsprung (5), umfassend
ein erstes Flächenelement (1), das zumindest teilweise parallel zu der Ebene verläuft und
ein zweites Flächenelement (2),
wobei das erste Flächenelement (1) eine Aussparung (6) aufweist,
wobei das zweite Flächenelement (2) einen Befestigungsabschnitt (8, 9) aufweist, der an dem ersten Flächenelement (1) anliegt und mit diesem verbunden ist, und
wobei das zweite Flächenelement (2) einen Halteabschnitt (10) aufweist, der sich zumindest teilweise über die Aussparung (6) erstreckt,
wobei der Halteabschnitt (10) eine Aufreißkante (11) aufweist, die dem ersten Flächenelement (1) gegenüber liegt,
wobei das zweite Flächenelement (2) einen Verbindungsabschnitt (18, 19) aufweist,
wobei der Verbindungsabschnitt (18, 19) den Befestigungsabschnitt (8, 9) und den Halteabschnitt (10) miteinander verbindet, und
wobei der Verbindungsabschnitt (18, 19) geneigt zu der Ebene verläuft,
**dadurch gekennzeichnet,**
**dass** der Halteabschnitt (10) und die Aufreißkante (11) parallel versetzt zu der Ebene und beabstandet von dem ersten Flächenelement (1) verlaufen.

2. Verpackung nach Anspruch 1, wobei das zweite Flächenelement (2) einstückig ausgebildet ist.

3. Verpackung nach Anspruch 1 oder 2, wobei der Halteabschnitt (10) benachbart zu der Aufreißkante (11) eine Grifflasche (12) aufweist, die in der Ebene des Halteabschnitts (10) verläuft.

4. Verpackung nach einem der Ansprüche 1 bis 3, wobei zwischen dem Halteabschnitt (10) und dem Verbindungsabschnitt (18, 19) eine Perforation vorgesehen ist.

5. Verpackung nach Anspruch 1 bis 3, wobei der Befestigungsabschnitt einen ersten Befestigungsbereich (8) und einen zweiten Befestigungsbereich (9) umfasst,
wobei der Verbindungsabschnitt einen ersten Verbindungsbereich (18) und einen zweiten Verbindungsbereich (19) umfasst,
wobei der erste Verbindungsbereich (18) an den ersten Befestigungsbereich (8) angrenzt und der zweite Verbindungsbereich (19) an den zweiten Befestigungsbereich (9) angrenzt und
wobei der Halteabschnitt (10) zwischen dem ersten Verbindungsbereich (18) und dem zweiten Verbindungsbereich (19) angeordnet ist.

6. Verpackung nach Anspruch 5, wobei die Verbindungslinien zwischen dem Halteabschnitt (10) und dem ersten Verbindungsbereich (18) sowie zwischen dem Halteabschnitt (10) und dem zweiten Verbindungsbereich (19) einen bogenförmigen Verlauf aufweisen und derart einander gegenüberliegend angeordnet sind, dass der Halteabschnitt (10) eine konvexe Form aufweist.

7. Verpackung nach Anspruch 5 oder 6, wobei zwischen dem ersten Verbindungsbereich (18) und dem Halteabschnitt (10) eine erste Perforationslinie (13) vorgesehen ist und zwischen dem zweiten Verbindungsbereich (19) und dem Halteabschnitt (10) eine zweite Perforationslinie (14).

8. Verpackung nach Anspruch 7, wobei die erste Perforationslinie (13) und die zweite Perforationslinie (14) Unterbrecher (16) aufweisen, die einen schrägen Abschnitt (17) aufweisen, der sich in einem Winkel zu der Verlaufsrichtung der Perforationslinie (13, 14) erstreckt.

9. Verpackung nach Anspruch 8, wobei die schrägen Abschnitte (17) sich von dem Halteabschnitt (10) weg erstrecken.

10. Verpackung nach Anspruch 8 oder 9, wobei die Unterbrecher (16) mit dem schrägen Abschnitt (17) im Bereich des Endes der Perforationslinien (13, 14) angeordnet sind, das der Aufreißkante (11) zugewandt ist.

11. Verpackung nach einem der Ansprüche 8 bis 10, wobei zwischen zwei Unterbrechern (16) mit einem schrägen Abschnitt (17) ein sich vollständig entlang der Verlaufsrichtung der Perforationslinie (13, 14) erstreckender Unterbrecher (15) vorgesehen ist.

12. Verpackung nach einem der Ansprüche 5 bis 11, wobei das zweite Flächenelement (2) aus Kartonmaterial hergestellt ist und
wobei die Faserlaufrichtung (22) des Kartonmaterials unter einem spitzen Winkel zur Verlaufsrichtung der Verbindungslinien zwischen dem Halteabschnitt (10) und den Verbindungsbereichen (18, 19) verläuft.

13. Verpackung nach Anspruch 12, wobei das Kartonmaterial im Bereich des Verbindungsabschnitts (18, 19) eine Längenänderung aufweist senkrecht zur Faserlaufrichtung.

## Claims

1. Pack for an element (4) having a protrusion (5) running around the element (4) in one plane, comprising
a first two-dimensional element (1), which runs at least partly parallel to the plane, and
a second two-dimensional element (2),
the first two-dimensional element (1) having a cut-out (6),
the second two-dimensional element (2) having a fixing section (8, 9), which rests on the first two-dimensional element (1) and is joined to the latter, and
the second two-dimensional element (2) having a retaining section (10), which extends at least partly over the cut-out (6),
the retaining section (10) having a tear-off edge (11), which is located opposite the first two-dimensional element (1),
the second two-dimensional element (2) having a joining section (18, 19),
the joining section (18, 19) joining the fixing section (8, 9) and the retaining section (10) to each other, and
the joining section (18, 19) running at an angle to the plane,
**characterized in that**
the retaining section (10) and the tear-off edge (11) run parallel to but offset from the plane and at a distance from the first two-dimensional element (1).

2. Pack according to Claim 1, the second two-dimensional element (2) being formed in one piece.

3. Pack according to Claim 1 or 2, the retaining section (10) adjacent to the tear-off edge (11) having a grip tab (12), which runs in the plane of the retaining section (10).

4. Pack according to one of Claims 1 to 3, a perforation being provided between the retaining section (10) and the joining section (18, 19).

5. Pack according to Claim 1 to 3, the fixing section comprising a first fixing region (8) and a second fixing region (9),
the joining section comprising a first joining region (18) and a second joining region (19),
the first joining region (18) adjoining the first fixing region (8) and the second joining region (19) adjoining the second fixing region (9), and
the retaining section (10) being arranged between the first joining region (18) and the second joining region (19).

6. Pack according to Claim 5, the joining lines between the retaining section (10) and the first joining region (18) and also between the retaining section (10) and the second joining region (19) having a curved course and being arranged opposite each other in such a way that the retaining section (10) has a convex form.

7. Pack according to Claim 5 or 6, a first perforation line (13) being provided between the first joining region (18) and the retaining section (10), and a second perforation line (14) being provided between the second joining region (19) and the retaining section (10).

8. Pack according to Claim 7, the first perforation line (13) and the second perforation line (14) having breaks (16) which have an oblique section (17) which extends at an angle to the direction of the course of the perforation line (13, 14).

9. Pack according to Claim 8, the oblique sections (17) extending away from the retaining section (10).

10. Pack according to Claim 8 or 9, the breaks (16) having the oblique section (17) being arranged in the area of the end of the perforation lines (13, 14) which faces the tear-off edge (11).

11. Pack according to one of Claims 8 to 10, a break (15) extending completely along the direction of the course of the perforation line (13, 14) being provided between two breaks (16) having an oblique section (17).

12. Pack according to one of Claims 5 to 11, the second two-dimensional element (2) being produced from board material and
the fibre orientation (22) of the board material running at an acute angle to the orientation of the joining lines between the retaining section (10) and the joining regions (18, 19).

13. Pack according to Claim 12, the board material in the region of the joining section (18, 19) having a length change at right angles to the fibre orientation.

## Revendications

1. Emballage pour un élément (4) avec une saillie (5) s'étendant autour de l'élément (4) dans un plan, comprenant
un premier élément de surface (1) qui s'étend au moins en partie parallèlement au plan, et
un deuxième élément de surface (2),
dans lequel le premier élément de surface (1) présente un évidement (6),
dans lequel le deuxième élément de surface (2) présente une portion de fixation (8, 9) qui est en contact avec le premier élément de surface (1) et est reliée à celui-ci, et
dans lequel le deuxième élément de surface (2) présente une portion de retenue (10) qui s'étend au moins en partie sur l'évidement (6),
dans lequel la portion de retenue (10) présente un bord à déchirer (11) qui est situé en regard du premier élément de surface (1),
dans lequel le deuxième élément de surface (2) présente une portion de liaison (18, 19),
dans lequel la portion de liaison (18, 19) relie la portion de fixation (8, 9) et la portion de retenue (10) ensemble, et
dans lequel la portion de liaison (18, 19) s'étend de façon inclinée par rapport au plan,
**caractérisé en ce que**
la portion de retenue (10) et le bord à déchirer (11) s'étendent parallèlement au plan et de façon décalée par rapport au plan et à distance du premier élément de surface (1)

2. Emballage selon la revendication 1, dans lequel le deuxième élément de surface (2) est réalisé d'une seule pièce.

3. Emballage selon la revendication 1 ou 2, dans lequel la portion de retenue (10) présente à côté du bord à déchirer (11) une languette de préhension (12) qui s'étend dans le plan de la portion de retenue (10).

4. Emballage selon l'une quelconque des revendications 1 à 3, dans lequel une perforation est prévue entre la portion de retenue (10) et la portion de liaison (18, 19).

5. Emballage selon les revendications 1 à 3, dans lequel la portion de fixation comprend une première zone de fixation (8) et une deuxième zone de fixation (9) ;
dans lequel la portion de liaison comprend une première zone de liaison (18) et une deuxième zone de liaison (19),
dans lequel la première zone de liaison (18) est adjacente à la première zone de fixation (8) et la deuxième zone de liaison (19) est adjacente à la deuxième zone de fixation (9), et
dans lequel la portion de retenue (10) est disposée entre la première zone de liaison (18) et la deuxième zone de liaison (19).

6. Emballage selon la revendication 5, dans lequel les lignes de liaison entre la portion de retenue (10) et la première zone de liaison (18) ainsi qu'entre la portion de retenue (10) et la deuxième zone de liaison (19) présentent un tracé en forme d'arc et sont disposées l'une en face de l'autre de telle sorte que la portion de retenue (10) présente une forme convexe.

7. Emballage selon la revendication 5 ou 6, dans lequel une première ligne de perforation (13) est prévue entre la première zone de liaison (18) et la zone de retenue (10), et une deuxième ligne de perforation (14) est prévue entre la deuxième zone de liaison (19) et la zone de retenue (10).

8. Emballage selon la revendication 7, dans lequel la première ligne de perforation (13) et la deuxième ligne de perforation (14) présentent des ruptures (16) qui présentent une portion oblique (17) qui s'étend sous un angle par rapport à la direction de tracé de la ligne de perforation (13, 14).

9. Emballage selon la revendication 8, dans lequel les portions obliques (17) s'étendent en s'éloignant de la portion de retenue (10).

10. Emballage selon la revendication 8 ou 9, dans lequel les ruptures (16) sont disposées avec la portion oblique (17) dans la zone de l'extrémité des lignes de perforation (13, 14) qui est tournée vers le bord à déchirer (11).

11. Emballage selon l'une quelconque des revendications 8 à 10, dans lequel entre deux ruptures (16) avec une portion oblique (17), une rupture (15) s'étendant complètement le long de la direction de tracé de la ligne de perforation (13, 14) est prévue.

12. Emballage selon l'une quelconque des revendications 5 à 11, dans lequel le deuxième élément de surface (2) est réalisé en matériau cartonné, et
dans lequel le sens machine (22) du matériau cartonné s'étend sous un angle aigu par rapport à la direction de tracé des lignes de liaison entre la portion de retenue (10) et les zones de liaison (18, 19).

13. Emballage selon la revendication 12, dans lequel le matériau cartonné présente dans la zone de la portion de liaison (18, 19) une modification de longueur perpendiculairement au sens machine.
